# EUROPÄISCHE PATENTSCHRIFT

(11) **EP 3 288 046 B1**
(45) Veröffentlichungstag und Bekanntmachung des Hinweises auf die Patenterteilung: **14.04.2021**
(21) Anmeldenummer: 16185586.1
(22) Anmeldetag: 25.08.2016
(51) Int. Cl.: H01F 27/10, H01F 27/28

(54) **SPULENVORRICHTUNG**
COIL DEVICE
DISPOSITIF DE BOBINES

(43) Veröffentlichungstag der Anmeldung: 28.02.2018
(73) Patentinhaber: Siemens Aktiengesellschaft, 80333 München (DE)
(72) Erfinder: Hoffmann, Ingolf, 91074 Herzogenaurach (DE); Ippisch, Stephan, 91054 Erlangen (DE)

(56) Entgegenhaltungen:
- EP-A2- 1 564 762
- WO-A1-2009/143643
- US-A1- 2011 267 161

## Beschreibung

Die Erfindung betrifft eine Spulenvorrichtung gemäß dem Oberbegriff des Patentanspruches 1.

Aus dem Stand der Technik ist eine Mehrzahl von Spulenvorrichtungen, beispielsweise Drosselspulen, die aus mehreren Lagen eines isolierten Leiters gewickelt werden, bekannt. Aufgrund der elektrischen Beanspruchung einer Spulenvorrichtung treten thermische Verluste, beispielsweise innerhalb der Wicklungen der Spulenvorrichtung oder in ihrem Spulenkern, der beispielsweise aus Eisen gebildet ist, auf. Typischerweise werden die einzelnen Wicklungen der Spulenvorrichtung durch die Einbringung eines Isolationsmaterials elektrisch voneinander isoliert. Hierbei ist eine ausreichend gute Entwärmung der Spulenvorrichtung sicherzustellen. Eine bevorzugte Entwärmung oder Kühlung der Spulenvorrichtung beziehungsweise ihrer Wicklungslagen ist kontaktdimensioniert, sodass der vorgegebene Bauraum möglichst optimal ausgenutzt werden kann. Hierzu wird beispielsweise eine Kühlplatte in die Spulenvorrichtung eingebracht, die insbesondere gegenüber einem Joch einer Wicklung der Spulenvorrichtung elektrisch isoliert werden muss. Die Einbringung einer Kühlplatte, insbesondere einer metallischen Kühlplatte, innerhalb der Spulenvorrichtung hat jedoch den Nachteil, dass aufgrund der auftretenden Magnetfelder elektrische Ströme in dieser induziert werden, die zu Verlusten führen (ohmsche Verluste durch Wirbelströme) .

Weiterhin sind aus dem Stand der Technik Wasserkühlungen bekannt, die insbesondere für Drosselspulen verwendet werden, und auf einer Einbringung von metallischen Kühlkörpern in die Spulenvorrichtung basieren.

Aus dem Stand der Technik sind Hohlleiter bekannt, die für die Wicklungen der Spulenvorrichtung eingesetzt werden. Durch die Hohleiter kann ein Kühlmittel geführt werden, das die Spulenvorrichtung entwärmt.

Aus der DE 10 2012 217 607 A1 sind Kühltaschen aus Kunststoff mit einer Y-Struktur bekannt, die in die Spulenvorrichtung oder einer ihrer Wicklungen eingebracht werden kann. Um die thermische Leitfähigkeit zwischen den Wicklungen der Spulenvorrichtung und der genannten Y-Struktur zu erhöhen, werden diese wenigstens zum Teil in einem Harz eingebettet, sodass Lufteinschlüsse vermindert oder bestenfalls verhindert werden können. Weiterhin ist es bekannt Spulenvorrichtungen, insbesondere Drosselspulen, vollständig zu vergießen, sodass eine verbesserte interne thermische Leitfähigkeit erreicht wird.

Aus der EP 2977996 A1 ist eine Drosselspule eines Stromrichters bekannt, die eine hohlzylindrische Spulenwicklung aufweist an deren Deckfläche eine Kühlplatte thermisch angebunden ist. Hierbei besteht der Nachteil, dass sich innerhalb der Kühlplatte Wirbelströme ausbilden, die zu Verlusten führen. Weiterhin hat sich herausgestellt, dass eine Kühlung der Kühlplatte zu ihrer Entwärmung technisch schwierig ist

Aus der WO 2009/143643 A1 ist eine flüssigkeitsgekühlte elektromagnetische Komponente, wie eine Drossel oder ein Transformator, bekannt, die aus mehreren scheibenförmigen Spulen mit einer oder mehreren Windungen und dazwischen liegenden Flachkühlern besteht, wobei mindestens zwei Scheibenspulen einem Flachkühler zugeordnet sind und bei der alle Wicklungselemente bzw. Windungen der Spule direkten thermischen Kontakt zu den Oberflächen der Flachkühler aufweisen.

Der vorliegenden Erfindung liegt die Aufgabe zu Grunde, eine Spulenvorrichtung mit einer verbesserten Kühlung bereitzustellen.

Die Aufgabe wird durch eine Spulenvorrichtung mit den Merkmalen des unabhängigen Patentanspruches 1 gelöst. In den abhängigen Patentansprüchen sind vorteilhafte Ausgestaltungen und Weiterbildungen der Erfindung angegeben.

Die erfindungsgemäße Spulenvorrichtung für einen Stromrichter, umfasst eine Kühlplatte und eine Mehrzahl ***N* ≥ 3** von Spulenwicklungen, wobei die Kühlplatte mit wenigstens einer Stirnseite einer der Spulenwicklungen thermisch gekoppelt ist. Erfindungsgemäß sind die Spulenwicklungen räumlich um einen Winkel von **2*π*/*N* (= 360°/N)** versetzt zueinander angeordnet und die Kühlplatte weist einen Kühlkanal auf, der sich wenigstens teilweise um jede der Spulenwicklungen erstreckt.

Mit anderen Worten weist die Spulenvorrichtung wenigstens drei Spulenwicklungen auf. Hierbei erstreckt sich der Kühlkanal um jede der drei Spulenwicklungen. Dadurch wird vorteilhafterweise eine verbesserte Entwärmung der Spulenwicklungen sichergestellt. Hierbei ist besonders die Stirnseite der Spulenwicklung bevorzugt, da diese typischerweise eine ausreichend große Fläche aufweist und somit besonders gut für die Entwärmung der Spulenwicklungen geeignet ist.

Durch den erfindungsgemäßen symmetrischen Aufbau der Spulenvorrichtung, der durch die räumliche Anordnung der Spulenwicklungen in einem Winkel von **2*π*/*N*** gegeben ist, ergibt sich eine elektromagnetisch vorteilhafte Anordnung, die insbesondere auch für die Kühlung der Spulenvorrichtung besonders bevorzugt ist.

Die Kühlplatte sowie ihr Kühlkanal können beispielsweise mittels eines regenerativen Verfahrens, insbesondere eines 3D-Drucks, gefertigt sein. Weiterhin ist der Kühlkanal dazu geeignet ein Kühlmittel, beispielsweise Wasser, insbesondere ein Fluorketon, zur Kühlung oder Entwärmung der Spulenvorrichtung aufzunehmen. Besonders bevorzugt ist das für die Kühlung vorgesehene Kühlmittel elektrisch nicht leitend. Dadurch können vorteilhafterweise Wirbelströme innerhalb der Kühlplatte verringert werden.

Ein weiterer Vorteil der vorliegenden Erfindung ist, dass alle Spulenwicklungen der Spulenvorrichtung mittels eines gemeinsamen Kühlkanals entwärmt werden. Hierbei erstreckt sich erfindungsgemäß der Kühlkanal wenigstens teilweise um jede der Spulenwicklungen. Dadurch lässt sich eine mechanisch vorteilhafte und kompakte Bauweise der Spulenvorrichtung erreichen.

Weiterhin wird durch die Kühlplatte die mechanische Stabilität der Spulenvorrichtung verbessert. Beispielsweise kann die Spulenvorrichtung mittels der Kühlplatte oder mittels einer Mehrzahl von Kühlplatten verpresst werden, sodass sich das Gewicht der erfindungsgemäßen Spulenvorrichtung verringert und zusätzlich Bauraum eingespart werden kann.

Gemäß einer besonders vorteilhaften Ausgestaltung der Erfindung umfasst die Spulenvorrichtung genau drei Spulenwicklungen.

Dadurch wird eine besonders bevorzugte symmetrische Ausgestaltung der Spulenvorrichtung bereitgestellt. Insbesondere entsprechen die drei Spulenwicklungen den drei bekannten Phasen des Drei-Phasen-Wechselstromes. Mit anderen Worten ist für jede Phase des Drei-Phasen-Wechselstromes eine Spulenvorrichtung vorgesehen. Die erfindungsgemäße Spulenvorrichtung kann somit für einen Stromrichter, insbesondere einen Umrichter, vorgesehen sein.

Weiterhin erfolgt hierbei die Erstreckung des Kühlkanals derart, dass dieser sich möglichst lange und möglichst nahe um die Spulenwicklungen erstreckt. Dadurch wird vorteilhafterweise die Entwärmung der Spulenvorrichtung mittels der Kühlplatte verbessert.

Besonders bevorzugt ist es hierbei, wenn sich der Kühlkanal über einen Winkel von wenigstens **5*π*/3 (= 300°)** , insbesondere von **11*π*/6 (= 330°),** besonders bevorzugt von **2*π* (= 360°),** um die jeweilige Spulenwicklung erstreckt.

Mit anderen Worten ergibt sich bevorzugt ein Winkelbereich von höchstens ***π*/3 (=60°),** insbesondere von höchstens ***π*/6 (= 30°),** um die Spulenwicklung, in welchem der Kühlkanal diese nicht umschließt. Vorteilhafterweise wird dadurch die Entwärmung der Spulenvorrichtung, insbesondere ihrer Spulenwicklungen, weiter verbessert.

In einer bevorzugten Ausgestaltung der Erfindung ist der Querschnitt des Kühlkanals im Bereich der Spulenwicklung vergrößert.

Durch den vergrößerten Querschnitt des Kühlkanals im Bereich der Spulenwicklung kann vorteilhafterweise mehr Wärme von den Spulenwicklungen abgeführt werden. Insgesamt wird dadurch die Entwärmung der Spulenvorrichtung beziehungsweise der Spulenwicklungen weiter verbessert.

Gemäß einer vorteilhaften Ausgestaltung der Erfindung ist die Kühlplatte dreiecksartig oder dreiecksförmig ausgebildet.

Vorteilhafterweise ergibt sich dadurch eine symmetrische Ausgestaltung der Kühlplatte, die besonders für genau drei Spulenwicklungen von Vorteil ist. Somit ist die geometrische Form beziehungsweise die geometrische Ausgestaltung der Kühlplatte an genau drei Spulenwicklungen angepasst. Dadurch kann vorteilhafterweise Bauraum eingespart werden. Insbesondere ist es hierbei vorgesehen, dass die Ecken der dreiecksartigen oder dreiecksförmigen ausgebildeten Kühlplatte abgerundet sind, sodass weiterer Bauraum eingespart werden kann.

Hierbei ist es besonders bevorzugt, wenn die Kühlplatte drei Seitenränder aufweist, wobei sich der Kühlkanal entlang zwei Seitenrändern der drei Seitenränder erstreckt.

Dadurch wird vorteilhafterweise die Wärme über wenigstens zwei der Seitenränder an die Umgebung der Kühlplatte abgegeben. An dem weiteren Seitenrand, an welchem sich der Kühlkanal nicht erstreckt, können vorteilhafterweise der Vorlauf und der Rücklauf für den Kühlkanal und/oder weitere mechanische, elektrische, thermische und/oder fluidische Anschlüsse für die Spulenvorrichtung vorgesehen sein.

In einer vorteilhaften Ausgestaltung der Erfindung weist die Kühlplatte wenigstens eine Aussparung, insbesondere einen Schlitz, auf.

Vorteilhafterweise können dadurch das Auftreten von Wirbelströmen und deren Auswirkungen verringert werden. Hierdurch wird vorteilhafterweise die Entwärmung der Spulenvorrichtung sowie der Kühlplatte verbessert. Weiterhin wird die Effizienz einer elektrischen Maschine, die beispielsweise die Spulenvorrichtung umfasst, verbessert.

Hierbei ist es besonders bevorzugt, wenn die Aussparung sternenartig oder sternenförmig ausgebildet ist.

Dadurch wird eine besonders vorteilhafte Verminderung von Wirbelströmen innerhalb der Kühlplatte erreicht.

Weiterhin ist es hierbei bevorzugt, wenn die Aussparung aus einer Mehrzahl von Schlitzen gebildet ist, wobei sich die Schlitze, ausgehend von einem gemeinsamen Zentrum, sternenartig in verschiedene Richtungen erstrecken.

Gemäß einer besonders bevorzugten Ausgestaltung der Erfindung erstreckt sich hierbei der Kühlkanal laschenartig zwischen den Schlitzen.

Vorteilhafterweise wird dadurch die Entwärmung der Kühlplatte verbessert sowie eine Verminderung von Wirbelströmen erreicht. Das ist deshalb der Fall, da durch die laschenartige Erstreckung des Kühlkanals seine Länge vergrößert und somit mehr Wärme übertragen werden kann.

In einer weiteren vorteilhaften Ausgestaltung der Erfindung ist die Kühlplatte an Wicklungskernen der Spulenwicklungen angeordnet, wobei eine den Wicklungskernen zugewandte Seitenfläche der Kühlplatte eine elektrisch isolierende Schicht oder Beschichtung aufweist.

Mit anderen Worten ist die Kühlplatte wenigstens zweiteilig aufgebaut. Der erste Teil der Kühlplatte, der den Kühlkanal umfasst, ist beispielsweise aus Aluminium und/oder Kupfer, das heißt einem metallischen und gut wärmeleitenden Material gebildet. Ein zweiter Teil der Kühlplatte ist mittels der elektrisch isolierenden Schicht beziehungsweise Beschichtung gebildet. Hierzu ist es von Vorteil Noryl und/oder Ryton für die elektrisch isolierende Schicht oder die Beschichtung vorzusehen. Vorteilhafterweise kann dadurch die Kühlplatte gegenüber spannungsführenden Teilen der Spulenvorrichtung elektrisch isoliert werden.

Weiterhin kann für die elektrisch isolierende Schicht ein elektrisch isolierendes Thermal-Interface-Material (TIM) vorgesehen sein. Zudem ist die Verwendung von wenig-wasseraufnehmenden Kunststoffen, insbesondere von PPS oder einer Keramik, beispielsweise Aluminiumnitrit, von Vorteil. Dadurch wird insgesamt ein kosteneffizienter Aufbau der Spulenvorrichtung ermöglicht, bei dem die Führung eines Kühlmittels im metallischen Teil der Kühlplatte (erster Teil) angeordnet ist und die elektrisch isolierenden Bauteile der Kühlplatte, das heißt die elektrisch isolierende Schicht, durch einfache Abschlussplatten ohne Kontaktierung und Konturierung ausgebildet sind.

Hierbei ist es bevorzugt wenn, beispielsweise wie vorstehend ausgeführt, eine dem Wicklungskern abgewandte Seitenfläche der Kühlplatte eine elektrisch isolierende Schicht oder Beschichtung aufweist.

Dadurch können die Wicklungskerne sowie die Spulenwicklungen der Spulenvorrichtung gegenüber einem Joch, insbesondere einem Eisenjoch, isoliert werden.

Gemäß einer vorteilhaften Ausgestaltung der Erfindung ist die Kühlplatte aus Aluminium, Kupfer, Edelstahl oder Kupfernickelferrit oder einer Mischung hieraus gebildet.

Hierbei kann die Kühlplatte weitere Materialien oder Stoffe umfassen, beispielsweise Kunststoffe, insbesondere PPS oder eine Keramik, beispielsweise Aluminiumnitrid. Die genannten metallischen Werkstoffe, das heißt Aluminium, Kupfer, Edelstahl oder Kupfernickelferrit weisen vorteilhafterweise eine hohe Wärmeleitfähigkeit auf, sodass die thermische Entwärmung der Spulenvorrichtung beziehungsweise der Kühlplatte verbessert wird.

In einer vorteilhaften Weiterbildung der Erfindung weist jede der Spulenwicklungen ein Kontaktierungselement zur elektrischen Kontaktierung auf, wobei jedes der Kontaktierungselemente wenigstens teilweise vom Kühlkanal umgeben ist.

Vorteilhafterweise wird dadurch die Entwärmung der Spulenvorrichtung sowie der Kühlplatte weiter verbessert. Insbesondere werden hierdurch die Kontaktierungselemente ebenso durch den Kühlkanal, der diese wenigstens teilweise umgibt, wenigstens teilweise entwärmt.

Bevorzugt sind die Kontaktierungselemente hierbei als Kupferlaschen, insbesondere als gebogene Kupferlaschen, ausgebildet.

Vorteilhafterweise wird dadurch die elektrische Kontaktierung der Spulenvorrichtung verbessert sowie die thermische Leitfähigkeit der Kontaktierungselemente erhöht.

Weitere Vorteile, Merkmale und Einzelheiten der Erfindung ergeben sich aus den im Folgenden beschriebenen Ausführungsbeispielen sowie anhand der Zeichnungen. Dabei zeigen schematisiert:
- Figur 1: eine schematische Draufsicht einer erfindungsgemäßen Spulenvorrichtung mit einer dreiecksartigen Kühlplatte;
- Figur 2: eine weitere schematische Draufsicht einer erfindungsgemäßen Spulenvorrichtung, wobei eine Kühlplatte der Spulenvorrichtung T-förmig ausgebildet ist;
- Figur 3: eine weitere Draufsicht einer erfindungsgemäßen Spulenvorrichtung, wobei hierbei die Kühlplatte sternenartig ausgebildet ist;
- Figur 4: eine seitliche Darstellung einer erfindungsgemäßen Spulenvorrichtung.

Gleichartige, gleichwertige oder gleichwirkende Elemente können in den Figuren mit denselben Bezugszeichen versehen sein.

In Figur 1 ist eine schematische Draufsicht der erfindungsgemäßen Spulenvorrichtung 1 dargestellt. Hierbei umfasst die Spulenvorrichtung 1 eine Kühlplatte 2, die einen Kühlkanal 24 aufweist. Der Kühlkanal 24 ist zur Führung eines Kühlmittels, beispielsweise von Wasser oder eines Fluids, das insbesondere ein Fluorketon umfasst, ausgebildet und vorgesehen. Hierzu weist der Kühlkanal 24 einen Vorlauf 61 sowie einen Rücklauf 62 auf.

Die Kühlplatte 2 der Spulenvorrichtung 1 ist dreiecksartig ausgebildet. Hierbei weist die Kühlplatte 2 drei Seitenränder 21, 22, 23 auf, die die Seiten eines gedachten gleichschenkligen Dreieckes ausbilden. Die Ecken des gedachten gleichschenkligen Dreieckes sind hierbei abgerundet, sodass Bauraum eingespart wird. Zudem können durch die abgerundeten Ecken Wirbelströme innerhalb der Kühlplatte 2 verringert werden.

Zur weiteren Verringerung von Wirbelströmen ist eine Aussparung 8, die als Schlitz ausgebildet ist, vorgesehen. Hierbei erstreckt sich der Schlitz 8, der länglich ausgebildet ist, von einem Zentrum 800 der Kühlplatte 2, insbesondere einem Symmetriezentrum der Kühlplatte 2, zum dritten Seitenrand 23 der Kühlplatte 2. Weiterhin liegt die Aussparung 8 zwischen zwei Abschnitten des Kühlkanals 24.

Die Spulenvorrichtung 1 weist drei Spulenwicklungen 4 auf, die in der dargestellten Figur in ihrem Querschnitt kreisförmig ausgebildet sind. Weiterhin weisen die Spulenwicklungen 4 eine Stirnseite 400 auf, die beispielsweise durch eine Stirnseite eines Wicklungskerns, der der jeweiligen Spulenwicklung 4 zugeordnet ist, ausgebildet ist.

Die Spulenwicklungen 4 sind symmetrisch zueinander angeordnet. Hierbei weisen die Spulenwicklungen 4 einen Winkel 41 von **2*π*/3 (=120°)** zueinander auf. Mit anderen Worten sind die Spulenwicklungen 4 räumlich um den Winkel 41 von **2*π*/3** versetzt zueinander angeordnet. Hierbei bezieht sich der Winkel 41 auf das gemeinsame Zentrum 800. Mit anderen Worten sind die Spulenwicklungen 4 im Wesentlichen im Bereich der abgerundeten Ecken der dreiecksartigen Kühlplatte 2 angeordnet.

Der Kühlkanal 24 erstreckt sich wenigstens teilweise entlang der Spulenwicklungen 4. Bevorzugt erstreckt sich der Kühlkanal 24 annähernd vollständig entlang der Spulenwicklungen 4. Mit anderen Worten sind die Spulenwicklungen 4 bis auf einen Winkel 43 von dem Kühlkanal 24 umgeben. Entsprechend dem Winkel 43 erstreckt sich der Kühlkanal 24 wenigstens über einen Winkel 42 von wenigstens **5*π*/3**, insbesondere von wenigstens **11*π*/3,** besonders bevorzugt von **2*π*** um die jeweilige Spulenwicklung 4. Der Winkel 43 führt zu einer Aussparung eines Winkelbereiches der Spulenwicklung 4, der nicht von dem Kühlkanal 24 umgeben ist und dem Winkel 43 entspricht. Mit anderen Worten weist eine aus dem Winkel 42 und dem Winkel 43 gebildete Winkelsumme den Wert **2*π*** auf. Der Winkelbereich, der dem Winkel 43 entspricht, kann für eine elektrische Kontaktierung mittels Kontaktierungselementen 10, insbesondere mittels einer gebogenen Kupferlasche, vorgesehen sein.

Durch den Verlauf des Kühlkanals 24 wird vorteilhafterweise eine bevorzugte Entwärmung der Spulenvorrichtungen 4 mittels der Kühlplatte 2 ermöglicht. Zudem wird durch die Kühlplatte 2 die mechanische Stabilität der Spulenvorrichtung 1 erhöht und verbessert. Weiterhin kann durch ein Zusammendrücken der Spulenvorrichtung 1, beispielsweise mittels der Kühlplatte 2, Bauraum und Gewicht eingespart werden. Mit anderen Worten wird durch die Kühlplatte 2 eine Verpressung der Spulenvorrichtung 1 ermöglicht. Zudem wird die genannte Verpressung der Kühlplatte 2 mit den Stirnseiten 400 der Spulenvorrichtungen 4 erleichtert.

Figur 2 zeigt eine Draufsicht einer erfindungsgemäßen Spulenvorrichtung 1, die vergleichbar mit der in Figur 1 dargestellten Spulenvorrichtung ist. Mit anderen Worten kann das unter Figur 1 Gesagte auf Figur 2 angewandt und übertragen werden.

Die Spulenvorrichtung 1 in Figur 2 weist eine T-artige oder T-förmige Kühlplatte 2 auf. Zudem zeigt Figur 2 eine komplexere Anordnung und Erstreckung des Kühlkanals 24. Dieser erstreckt sich mäanderartig innerhalb der Kühlplatte 2 um die Spulenvorrichtungen 4. Ein Vorteil der mäanderartigen Anordnung des Kühlkanal 24 ist, dass dadurch die Entwärmung der Kühlplatte 2 und somit der Spulenvorrichtung 1 verbessert wird. Zudem können der Vorlauf 61 sowie der Rücklauf 62 des Kühlkanals 24 in einem gemeinsamen Bereich der Kühlplatte 2 angeordnet werden, sodass deren fluidische Kontaktierung vereinfacht wird.

Wie bereits in Figur 1 weist die Spulenvorrichtung in Figur 2 eine Aussparung 8 auf, die sich von einem Zentrum 800 radial nach außen erstreckt. Hierbei ist eine kreisförmige Aussparung innerhalb des Zentrums 800 vorgesehen. Dadurch wird ein Aufstecken der Kühlplatte 2 auf eine gemeinsame Achse, die zur Anordnung der Spulenvorrichtungen 4 vorgesehen ist, ermöglicht. Weiterhin wird dadurch eine Verpressung der Kühlplatte 2 mit den Stirnseiten 400 der Spulenvorrichtungen 4 erleichtert.

In Figur 3 ist eine weitere Draufsicht einer erfindungsgemäßen Spulenvorrichtung 1 dargestellt. Hierbei zeigt Figur 3 im Wesentlichen die gleichen Elemente wie bereits Figur 1 und/oder Figur 2.

Figur 3 weist im Unterschied zu den Figuren 1 und/oder 2 eine sternenartig oder sternenförmig ausgebildete Kühlplatte 2 auf. Vorteilhafterweise kann dadurch weiterer Bauraum eingespart werden. Die Kühlplatte 2 weist wiederum einen Kühlkanal 24 auf, der sich wenigstens teilweise um die Spulenwicklungen 4 der Spulenvorrichtungen 1 erstreckt. Hierbei sind der Vorlauf 61 sowie Rücklauf 62 des Kühlkanals 24 innerhalb eines gemeinsamen Bereiches angeordnet, sodass deren fluidische Kontaktierung erleichtert und verbessert wird.

Die Spulenvorrichtung 1 weist eine Aussparung 8 auf, die sternenartig oder sternenförmig ausgebildet ist. Hierzu weist diese eine Mehrzahl von länglichen Schlitzen 81 auf, die sich von dem gemeinsamen Zentrum 800 in verschiedene Richtungen erstrecken. Vorteilhafterweise wird dadurch die Ausbildung von Wirbelströmen deutlich verringert. Einer der Schlitze 81 ist hierbei zwischen dem Vorlauf 61 und dem Rücklauf 62 des Kühlkanals 24 angeordnet. Mit anderen Worten sind der Vorlauf 61 und der Rücklauf 62 durch einen der Schlitze 81 beabstandet.

Die gestrichelten Linien entsprechen einer alternativen Erstreckung des Kühlkanals 24. Hierbei erstreckt sich der Kühlkanal 24 laschenartig zwischen jeweils zwei benachbarten Schlitze 81. Dadurch wird vorteilhafterweise die Entwärmung der Spulenvorrichtung verbessert.

Weiterhin weist die Spulenvorrichtung 1 Kontaktierungselemente 10, insbesondere Kupferlaschen, auf, die zwischen den Spulenvorrichtungen 4 und dem Kühlkanal 24 angeordnet sind. Hierbei erstreckt sich der Kühlkanal 24 entlang der Kontaktierungselemente 10, sodass diese durch den Kühlkanal 24 beziehungsweise durch ein Kühlmittel, welches innerhalb des Kühlkanals 24 angeordnet ist oder diesen durchströmt, gekühlt werden.

In Figur 4 ist eine seitliche Schnittdarstellung eines Teils einer erfindungsgemäßen Spulenvorrichtung 1 dargestellt.

Hierbei ist im dargestellten Schnitt eine der Spulenvorrichtungen 4 sowie die Kühlplatte 2 zu erkennen. Auf einer der Spulenwicklung 4 zugewandten Seite der Kühlplatte 2 ist eine elektrisch isolierende Beschichtung 14 angeordnet oder aufgebracht. Diese dient zur elektrischen Isolierung der Kühlplatte 2 gegenüber den spannungstragenden Bauteilen der Spulenwicklung 4. Hierbei kann das elektrische isolierende Material beziehungsweise die isolierende Beschichtung 14 beispielsweise aus einem wenig wasseraufnehmenden Kunststoff, insbesondere PPS, oder einer Keramik, beispielsweise Aluminiumnitrit, gebildet sein. Weiterhin ist eine Anordnung mittels einer Silikonschicht von Vorteil, da dadurch Unebenheiten der Spulenwicklung 4 und/oder der Kühlplatte 2 ausgeglichen werden können.

Auf einer der Spulenwicklung 4 abgewandten Seite der Kühlplatte 2 ist eine weitere elektrisch isolierende Schicht oder Beschichtung 16 angebracht. Wie bereits die elektrisch isolierende Schicht 14 kann diese aus einem wenig wasseraufnehmenden Kunststoff, beispielsweise PPS, oder einer Keramik, beispielsweise Aluminiumnitrit, gebildet sein. Die weitere elektrisch isolierende Schicht 16 ist zur elektrischen Isolierung gegenüber einem Eisenjoch 12 der Spulenvorrichtung 1 vorgesehen.

Obwohl die Erfindung im Detail durch die bevorzugten Ausführungsbeispiele näher illustriert und beschrieben wurde, so ist die Erfindung nicht durch die offenbarten Beispiele eingeschränkt oder andere Variationen können vom Fachmann hieraus abgeleitet werden, ohne den durch die Ansprüche definierten Schutzumfang der Erfindung zu verlassen.

## Patentansprüche

1. Spulenvorrichtung (1) für einen Stromrichter, umfassend eine Kühlplatte (2) und eine Mehrzahl ***N ≥* 3** von Spulenwicklungen (4), wobei die Kühlplatte (2) mit wenigstens einer Stirnseite (400) einer der Spulenwicklungen (4) thermisch gekoppelt ist, **dadurch gekennzeichnet, dass** die Spulenwicklungen (4) räumlich um einen Winkel (41) von **2*π*/*N*** versetzt zueinander angeordnet sind, und die Kühlplatte (2) einen Kühlkanal (24) aufweist, der sich wenigstens teilweise um jede der *N* Spulenwicklungen (4) erstreckt.

2. Spulenvorrichtung (1) gemäß Anspruch 1, **dadurch gekennzeichnet, dass** diese genau drei Spulenwicklungen (4) umfasst.

3. Spulenvorrichtung (1) gemäß Anspruch 1 oder 2, **dadurch gekennzeichnet, dass** sich der Kühlkanal (24) über einen Winkel (42) von wenigstens **5*π*/3,** insbesondere von wenigstens **11*π*/6,** besonders bevorzugt von **2*π*,** um die jeweilige Spulenwicklung (4) erstreckt.

4. Spulenvorrichtung (1) gemäß einem der vorhergehenden Ansprüche, **dadurch gekennzeichnet, dass** der Querschnitt des Kühlkanals (24) im Bereich der Spulenwicklungen (4) vergrößert ist.

5. Spulenvorrichtung (1) gemäß einem der vorhergehenden Ansprüche, **dadurch gekennzeichnet, dass** die Kühlplatte (2) dreiecksartig oder dreiecksförmig ausgebildet ist.

6. Spulenvorrichtung (1) gemäß Anspruch 5, **dadurch gekennzeichnet, dass** die Kühlplatte (2) drei Seitenränder (21, 22, 23) aufweist, wobei sich der Kühlkanal (24) entlang zwei Seitenrändern (21, 22) der drei Seitenränder (21, 22, 23) erstreckt.

7. Spulenvorrichtung (1) gemäß einem der vorhergehenden Ansprüche, **dadurch gekennzeichnet, dass** die Kühlplatte (2) wenigstens eine Aussparung (8), insbesondere einen Schlitz, aufweist.

8. Spulenvorrichtung (1) gemäß Anspruch 7, **dadurch gekennzeichnet, dass** die Aussparung (8) sternenartig oder sternenförmig ausgebildet ist.

9. Spulenvorrichtung (1) gemäß Anspruch 8, **dadurch gekennzeichnet, dass** die Aussparung (8) aus einer Mehrzahl von Schlitzen (81) gebildet ist, wobei sich die Schlitze (81) ausgehend von einem gemeinsamen Zentrum (800) sternenartig in verschiedene Richtungen erstrecken.

10. Spulenvorrichtung (1) gemäß Anspruch 9, **dadurch gekennzeichnet, dass** sich der Kühlkanal (24) laschenartig zwischen den Schlitzen (81) erstreckt.

11. Spulenvorrichtung (1) gemäß einem der vorhergehenden Ansprüche, **dadurch gekennzeichnet, dass** die Kühlplatte (2) an Wicklungskernen der Spulenwicklungen (4) angeordnet ist, wobei eine den Wicklungskernen zugewandte Seitenfläche der Kühlplatte (2) eine elektrisch isolierende Schicht (14) oder Beschichtung aufweist.

12. Spulenvorrichtung (1) gemäß Anspruch 11, **dadurch gekennzeichnet, dass** eine den Wicklungskernen abgewandte Seitenfläche der Kühlplatte (2) eine elektrisch isolierende Schicht (16) oder Beschichtung aufweist.

13. Spulenvorrichtung (1) gemäß einem der vorhergehenden Ansprüche, **dadurch gekennzeichnet, dass** die Kühlplatte (2) aus Aluminium, Kupfer, Edelstahl oder Kupfer-Nickel-Ferrit oder einer Mischung hieraus gebildet ist.

14. Spulenvorrichtung (1) gemäß einem der vorhergehenden Ansprüche, **dadurch gekennzeichnet, dass** jede der Spulenwicklungen (4) ein Kontaktierungselement (10) zur elektrischen Kontaktierung aufweist, wobei jedes der Kontaktierungselemente (10) wenigstens teilweise vom Kühlkanal (24) umgeben ist.

15. Spulenvorrichtung (1) gemäß Anspruch 14, **dadurch gekennzeichnet, dass** die Kontaktierungselemente (10) als Kupferlaschen ausgebildet sind.

## Claims

1. Coil device (1) for a power converter, comprising a cooling plate (2) and a plurality *N ≥ 3* of coil windings (4), wherein the cooling plate (2) is thermally coupled to at least one end face (400) of one of the coil windings (4), **characterised in that** the coil windings (4) are arranged spatially offset to one another by an angle (41) of *2π*/*N*, and the cooling plate (2) has a cooling channel (24) which extends at least partially around each of the *N* coil windings (4).

2. Coil device (1) according to claim 1, **characterised in that** it comprises exactly three coil windings (4).

3. Coil device (1) according to claim 1 or 2, **characterised in that** the cooling channel (24) extends around the respective coil winding (4) over an angle (42) of at least *5π*/*3,* in particular at least *11π*/*6,* particularly preferably *2π*.

4. Coil device (1) according to one of the preceding claims, **characterised in that** the cross-section of the cooling channel (24) is enlarged in the region of the coil windings (4).

5. Coil device (1) according to one of the preceding claims, **characterised in that** the cooling plate (2) is designed in the form or shape of a triangle.

6. Coil device (1) according to claim 5, **characterised in that** the cooling plate (2) has three side edges (21, 22, 23), wherein the cooling channel (24) extends along two side edges (21, 22) of the three side edges (21, 22, 23).

7. Coil device (1) according to one of the preceding claims, **characterised in that** the cooling plate (2) has at least one opening (8), in particular a slot.

8. Coil device (1) according to claim 7, **characterised in that** the opening (8) is designed in the form or shape of a star.

9. Coil device (1) according to claim 8, **characterised in that** the opening (8) is formed from a plurality of slots (81), wherein the slots (81) extend in the form of a star in different directions from a shared centre (800).

10. Coil device (1) according to claim 9, **characterised in that** the cooling channel (24) extends in the form of a tab between the slots (81).

11. Coil device (1) according to one of the preceding claims, **characterised in that** the cooling plate (2) is arranged on winding cores of the coil windings (4), wherein a side face of the cooling plate (2) which faces towards the winding cores has an electrically insulating layer (14) or coating.

12. Coil device (1) according to claim 11, **characterised in that** a side face of the cooling plate (2) which faces away from the winding cores has an electrically insulating layer (16) or coating.

13. Coil device (1) according to one of the preceding claims, **characterised in that** the cooling plate (2) is made of aluminium, copper, stainless steel, copper nickel ferrite, or a mixture thereof.

14. Coil device (1) according to one of the preceding claims, **characterised in that** each of the coil windings (4) has a contacting element (10) for the purpose of electrical contacting, wherein each of the contacting elements (10) is surrounded at least partially by the cooling channel (24).

15. Coil device (1) according to claim 14, **characterised in that** the contacting elements (10) are designed as copper tabs.

## Revendications

1. Dispositif (1) de bobine d'un onduleur, comprenant une plaque (2) de refroidissement et une pluralité N≥ 3 d'enroulements (4) de bobine, la plaque (2) de refroidissement étant couplée thermiquement à au moins un côté (400) frontal de l'un des enroulements (4) de bobine, **caractérisé en ce que** les enroulements (4) de bobine sont disposés de manière décalés dans l'espace les uns par rapport aux autres d'un angle (41) de 2π/N et la plaque (2) de refroidissement a un conduit (24) de refroidissement, qui s'étend, au moins en partie, autour de chacun des N enroulements (4) de bobine.

2. Dispositif (1) de bobine suivant la revendication 1, **caractérisé en ce que** celui-ci comprend exactement trois enroulements (4) de bobine.

3. Dispositif (1) de bobine suivant la revendication 1 ou 2, **caractérisé en ce que** le conduit (24) de refroidissement s'étend autour de l'enroulement (4) de bobine respectif sur un angle d'au moins 5π/3, notamment d'au moins 11π/6, d'une manière particulièrement préférée de 2π.

4. Dispositif (1) de bobine suivant l'une des revendications précédentes, **caractérisé en ce que** la section transversale du conduit (24) de refroidissement est agrandie dans la partie des enroulements (4) de bobine.

5. Dispositif (1) de bobine suivant l'une des revendications précédentes, **caractérisé en ce que** la plaque (2) de refroidissement est constituée en étant de type en triangle ou en forme de triangle.

6. Dispositif (1) de bobine suivant la revendication 5, **caractérisé en ce que** la plaque (2) de refroidissement a trois bords (21, 22, 23) latéraux, le conduit (24) de refroidissement s'étendant le long de deux bords (21, 22) latéraux parmi les trois bords (21, 22, 23) latéraux.

7. Dispositif (1) de bobine suivant l'une des revendications précédentes, **caractérisé en ce que** la plaque (2) de refroidissement a au moins un évidement (8), notamment une fente.

8. Dispositif (1) de bobine suivant la revendication 7, **caractérisé en ce que** l'évidement (8) est constitué en étant de type à étoile ou en étant de forme en étoile.

9. Dispositif (1) de bobine suivant la revendication 8, **caractérisé en ce que** l'évidement (8) est formé d'une pluralité de fentes (81), les fentes (81) s'étendant dans des directions différentes à la façon d'une étoile à partir d'un centre (800) commun.

10. Dispositif (1) de bobine suivant la revendication 9, **caractérisé en ce que** le conduit (24) de refroidissement s'étend à la manière d'une languette entre les fentes (81).

11. Dispositif (1) de bobine suivant l'une des revendications précédentes, **caractérisé en ce que** la plaque (2) de refroidissement est montée sur des noyaux des enroulements (4) de bobine, une surface latérale, tournée vers les noyaux d'enroulement, de la plaque (2) de refroidissement ayant une couche (14) ou un revêtement isolant du point de vue électrique.

12. Dispositif (1) de bobine suivant la revendication 11, **caractérisé en ce que** une surface latérale, loin des noyaux des enroulements, de la plaque (2) de refroidissement a une couche (16) ou un revêtement isolant du point de vue électrique.

13. Dispositif (1) de bobine suivant l'une des revendications précédentes, **caractérisé en ce que** la plaque (2) de refroidissement est en aluminium, cuivre, acier fin, cuivre-nickel-ferrite ou en l'un de leurs mélanges.

14. Dispositif (1) de bobine suivant l'une des revendications précédentes, **caractérisé en ce que** chacun des enroulements (4) de bobine a un élément (10) de mise en contact pour la mise en contact électrique, chacun des éléments (10) de mise en contact étant entouré, au moins en partie, du conduit (24) de refroidissement.

15. Dispositif (1) de bobine suivant la revendication 14, **caractérisé en ce que** les éléments (10) de mise en contact sont constitués sous la forme de languettes de cuivre.
